# EUROPÄISCHE PATENTSCHRIFT

(11) **EP 3 389 839 B1**
(45) Veröffentlichungstag und Bekanntmachung des Hinweises auf die Patenterteilung: **29.07.2020**
(21) Anmeldenummer: 16809751.7
(22) Anmeldetag: 07.12.2016
(51) Int. Cl.: B01F 11/00, B01F 15/00

(54) **ANORDNUNG ZUR DURCHMISCHUNG**
ARRANGEMENT FOR INTERMIXING
DISPOSITIF DE MÉLANGE HOMOGÈNE

(30) Priorität: 17.12.2015 DE 102015225728
(43) Veröffentlichungstag der Anmeldung: 24.10.2018
(73) Patentinhaber: KSB SE & Co. KGaA, 67227 Frankenthal (DE)
(72) Erfinder: BOSBACH, Franz, 67227 Frankenthal (DE); GRAF, Hans, 67227 Frankenthal (DE)
(86) Internationale Anmeldenummer: PCT/EP2016/080050
(87) Internationale Veröffentlichungsnummer: WO 2017/102495

(56) Entgegenhaltungen:
- WO-A2-01/28608
- CH-A- 289 372
- DE-A1- 3 512 548
- DE-T2- 69 818 695
- JP-A- S5 824 327
- US-A- 3 782 699

## Beschreibung

Die Erfindung betrifft eine Anordnung zur Durchmischung eines Medium mit einem Element zur Erzeugung einer Bewegung in dem Medium, wobei das Element mit einem Antrieb in Verbindung steht.

Mischen ist eine Grundoperation in der mechanischen Verfahrenstechnik. Anordnungen zur Durchmischung kommen bei mischtechnischen Vorgängen zum Einsatz, bei denen Bestandteile von mindestens zwei getrennt vorliegenden Komponenten durch Relativbewegung so umpositioniert werden, dass ein neues Anordnungsschema entsteht.

Häufig liegt dabei eine Hauptphase als kontinuierliche Phase vor während eine Zusatzphase anfangs diskontinuierlich vorhanden ist. Je nachdem in welchem Aggregatzustand die Phasen vorliegen spricht man bei dem Mischvorgang auch von Homogenisieren, Suspendieren, Emulgieren oder Begasen. Unter Homogenisieren versteht man das Vermischen von Gasen oder ineinander löslicher Flüssigkeiten. Als Suspendieren bezeichnet man das Verteilen fester Teilchen in Flüssigkeiten. Emulgieren ist das Verteilen von Flüssigkeitströpfchen in Flüssigkeiten. Beim Begasen werden Gasblasen in Flüssigkeiten verteilt.

Anordnungen zum Durchmischen von Medien sind beispielsweise aus der US 5,957,759 A und der US 5,664,990 A bekannt. Diese sind mit einer Rühr- oder Umwälzeinrichtungen ausgestattet, um beispielsweise Dispersionen herzustellen.

Die DE 25 48 754 A1 beschreibt ein Verfahren und eine Vorrichtung zum Einbringen von Luft in Flüssigkeiten, insbesondere für die Abwasserbelüftung. Die zu belüftende Flüssigkeit wird dazu unter Druck einer Wasserstrahlpumpe zugeführt. Durch den in der Wasserstrahlpumpe erzeugten Unterdruck wird Luft angesaugt, die sich dann mit der zu belüftenden Flüssigkeit vermischt.

In der Verfahrens- und Abwassertechnik werden häufig Rührwerke eingesetzt. Ein besonders geeignetes Verfahren zur Umwälzung von Flüssigkeitsvolumen besteht im Einsatz von Tauchrohrrührwerken, welche einen Motor aufweisen, der einen Propeller antreibt, wobei der Motor vollständig in die Flüssigkeit eingetaucht arbeitet.

Tauchrohrrührwerke bewirken eine Verteilung von Schmutzteilchen, Gasen oder anderen Stoffen in einem Becken, indem durch die Propellerhydraulik sehr große Impulskräfte bei niedrigem Energieeintrag übertragen werden und dadurch die Suspension total durchmischen.

In der DE 10 2010 014 239 A1 wird eine Vorrichtung zur Durchmischung eines Medium beschrieben. Die Anordnung ist in einem Becken zur Herstellung von Biogas positioniert und umfasst Rührwerke, die über einen Propeller verfügen, welcher von einem Motor angetrieben werden, der vollständig in die Flüssigkeit eintaucht.

Die US 3,782,699 zeigt eine Rühr- und Heizvorrichung mit einem Bimetallrührer. Sie offenbart eine Anordnung entsprechend dem Oberbegriff des Anspruchs 1 und ein Verfahren mit einigen Merkmalen des Anspruchs 12.

Die JP S58-24327A beschreibt eine Rührvorrichtung mit Formgedächtniselementen, die durch einen Temperaturgradienten eines Mediums angetrieben wird.

Aufgabe der Erfindung ist es, eine Anordnung zur Durchmischung anzugeben, die weitgehend unabhängig von herkömmlichen Energiequellen arbeiten kann. Weiterhin soll ein Verfahren zur Durchmischung eines Mediums angegeben werden, das auch ohne aufwendige Infrastruktur bzw. ohne lange Versorgungsleitung betrieben werden kann. Auch soll sich die Anordnung zur Durchmischung durch eine lange Lebensdauer, eine zuverlässige Arbeitsweise und möglichst geringen Anschaffungs- bzw. Betriebskosten auszeichnen.

Diese Aufgabe wird erfindungsgemäß durch eine Anordnung mit den Merkmalen des Anspruchs 1 bzw. einem Verfahren mit den Merkmalen des Anspruchs 12 gelöst.

Bevorzugte Varianten sind in den Unteransprüchen, der Beschreibung und der Zeichnung zu entnehmen.

Erfindungsgemäß weist der Antrieb ein Material zur Durchführung einer thermischen Änderung seiner geometrischen Abmessung auf. Durch Wärmeentwicklung dehnt sich das Material aus oder zieht sich zusammen. Aufgrund der Wärmeausdehnung bzw. Wärmeschrumpfung ändert sich die Länge, der Flächeninhalt bzw. das Volumen des Körpers, der aus diesem Material gefertigt ist.

Erfindungsgemäß steht das Material mit dem Element der derart in Verbindung, dass die Änderungen der geometrischen Abmessungen des Materials eine Formänderung des Elements hervorrufen. Diese Formänderung des Elements führt zur Durchmischung des Mediums.

Bei einer besonders günstigen Variante der Erfindung handelt es sich bei dem Material um eine Formgedächtnislegierung. Formgedächtnislegierungen (englisch: Shape Memory Alloy, Abkürzung: SMA) sind spezielle Metalle, die in zwei unterschiedlichen Kristallstrukturen existieren können. Sie werden oft auch als Memory-Metalle bezeichnet. Dies rührt von dem Phänomen, dass sie sich an eine frühere Formgebung trotz nachfolgender starker Verformung zu erinnern scheinen.

Vorzugsweise wird als Material eine Nickel-Titan-Legierung eingesetzt. Diese zeichnen sich durch besonders große Effekte bei gleichzeitig hoher Festigkeit aus. Bei Temperaturänderung vollzieht sich ein Phasenübergang.

Bei einer besonders günstigen Variante der Erfindung weist der Antrieb zudem ein Material zur Oxidation auf. Vorzugsweise handelt es sich dabei um ein katalytisches Material, wobei sich insbesondere ein platinhaltiges Material eignet. Bei einer Variante der Erfindung werden Nanopartikel von Platin eingesetzt. Diese werden bei einer besonders bevorzugten Ausführungsform der Erfindung auf winzigen Röhren aus Kohlenstoff aufgetragen.

Das Material kommt mit mindestens einem Stoff in Kontakt, der mit Sauerstoff in einer katalytischen Reaktion umgesetzt wird. Bei den Stoffen kann es sich beispielsweise um Wasserstoff oder organische Verbindungen wie beispielsweise Methanol handeln. Bei einer Variante der Erfindung werden als Stoffe organische Verbindungen eingesetzt, die im Wasser gelöst sind. Dabei kann es sich beispielsweise um Zucker oder Kohlenhydrate wie zum Beispiel Stärke handeln. Insbesondere verschmutzte Gewässer weisen häufig eine Vielzahl an organischen Substanzen auf, welche sich als Stoffe für eine oxidative Umsetzung eignen.

Durch die exotherme oxidative Umsetzung wird Wärme freigesetzt, die an das Material zur Durchführung einer thermischen Änderung übertragen wird. Durch den Temperaturanstieg ändern sich die geometrischen Abmessungen und es kommt zu einer Längen-, Flächen- bzw. Volumenänderung, die zu einer Formänderung des Elements führen.

Bei einer besonders günstigen Variante der Erfindung ist das für die Oxidation verantwortliche Material um das Material angeordnet, welches eine thermische Änderung der geometrischen Abmessung durchführt. Beispielsweise kann das Material zur thermischen Änderung stabartig, vorzugsweise in Form eines Zylinders, ausgebildet sein. Um diesen stabartigen Körper ist dann das Katalysatormaterial angeordnet, wobei dieses vorzugsweise einen hohlzylindrischen Körper bildet. An der äußeren, ringförmigen Katalysatorhülle läuft die exotherme Oxidationsreaktion ab und überträgt die Wärme an den inneren Kern, der eine Längenänderung aufgrund des Temperaturanstiegs durchführt.

Bei einer besonders vorteilhaften Variante der Erfindung besteht das Element zumindest teilweise aus einem elastischen Material. Vorzugsweise eignet sich ein gummielastisches Material. Beispielsweise kann das Element aus einem Silikonkautschuk oder einem Silikonelastomer bestehen. Somit ist das Element elastisch verformbar.

Bei einer besonders günstigen Ausführung der Erfindung weist das Element einen sichelförmigen Querschnitt auf. Das Element ist vorzugsweise als glockenförmiger Körper ausgebildet.

Das Element steht bei einer vorteilhaften Variante der Erfindung über ein Verbindungselement mit dem Antrieb in Wirkverbindung. Bei dem Verbindungselement kann es sich beispielsweise um einen Draht handeln, der an dem Element angebracht ist und bei einer Kontraktion eines Materials des Antriebs das Element in eine Richtung verformt, sodass Medium gefördert wird. Bei einer besonders günstigen Variante ist das Verbindungselement zumindest teilweise in dem Element angeordnet. So kann ein als Draht ausgebildetes Verbindungselement in der elastischen Masse, aus der das Element besteht, eingebettet sein.

Bei einer besonders günstigen Ausführung der Erfindung weist die Anordnung zur Durchmischung ein Rückstellelement auf, welches nach einer Verformung des Elements durch den Antrieb das Element zurückverformt.

Während einer ersten Phase kommt es zu einer thermischen Änderung eines Materials des Antriebs, die zu einer Formänderung des Elements führt. In einer zweiten Phase sorgt das Rückstellelement dafür, dass das Element in seine Ausgangsposition zurückkehrt.

Die zuvor beschriebenen Phasen wiederholen sich zyklisch.

Bei dem Rückstellelement kann es sich beispielsweise um ein Federelement handeln, die als Rückstellfeder fungiert, insbesondere ein Blattfederelement.

Bei einer Variante der Erfindung ist das Rückstellelement in das Element integriert. Beispielsweise kann eine Rückstellfeder in das aus einer elastischen Masse gefertigte Element eingebettet sein.

Vorzugsweise ist der Antrieb an einem Ende ortsfest festgelegt. Mit dem anderen Ende steht der Antrieb über ein Verbindungselement mit dem Element in Verbindung. Durch die Kontraktions- und Expansionsvorgänge im Antrieb entsteht dadurch eine Verformungsbewegung des Elements, welche zu einer Durchmischung des Mediums führt.

Als besonders günstig erweist es sich, wenn der Antrieb in einem Raum angeordnet ist, der abgeschlossen ist gegenüber dem zu durchmischenden Medium.

Der Raum weist einen Einlass auf, durch den die Edukte für die Oxidation dem Katalysatormaterial zuströmen. An dem Material findet eine katalytische Oxidation statt. Dabei kann es sich um eine Totaloxidation mit den Produkten Wasser bzw. Kohlendioxid handeln oder um eine Partialoxidation, bei der auch Kohlenmonoxid oder organische Produkte entstehen können.

Ein Stoffstrom mit den entstandenen Produkten und den nicht umgesetzten Edukten verlässt den Raum durch einen Auslass.

Weitere Merkmale und Vorteile der Erfindung ergeben durch Beschreibung eines Ausführungsbeispieles anhand einer Zeichnung und aus der Zeichnung selbst.

### Dabei zeigt

- Figur 1: eine Anordnung zur Durchmischung mit kontrahiertem Antrieb,
- Figur 2: eine Anordnung zur Durchmischung mit gedehnten Antrieb.

Die Figur 1 zeigt eine Anordnung zur Durchmischung eines Mediums.

Die Anordnung umfasst ein Element 1. Das Element 1 ist im Ausführungsbeispiel als glockenförmige Silikonhülle ausgeführt und weist einen sichelförmigen Querschnitt auf.

Das Element 1 ist mit einem Antrieb über ein Verbindungselement 3 verbunden. Bei dem Verbindungselement 3 handelt es sich im Ausführungsbeispiel um einen Draht, der im Element 1 eingebettet ist und mittels Umlenkrollen 4 mit dem Antrieb verbunden ist.

Der Antrieb umfasst ein erstes Material 5, das als innerer Kern in Form eines Zylinders ausgebildet ist und ein zweites Material 6 als äußere Hülle, die ringförmig das erste Material 5 umgibt.

Bei dem stabartigen Kern des Antriebs 2 handelt es sich um ein Material 5 zur Durchführung einer thermischen Änderung der geometrischen Abmessungen. Im Ausführungsbeispiel kommt dabei ein Formgedächtnismaterial zum Einsatz, das als Nickel-Titan-Legierung ausgeführt ist.

Die ringförmige äußere Hülle des Antriebs 2 besteht aus einem Material 6, das als Katalysator für eine Oxidationsreaktion dient. Im Ausführungsbeispiel kommt dabei ein platinhaltiges Material zum Einsatz. Es handelt sich um Kohlenstoffnanoröhrchen, die mit Platinpartikeln beschichtet sind.

Durch einen Einlass 7 strömt gemäß dem oberen Blockpfeil ein Gemisch in einen Raum 8, das ein Oxidationsmittel und einen zu oxidierenden Stoff aufweist. Im Ausführungsbeispiel handelt es sich bei dem Oxidationsmittel um Sauerstoff oder Luft und bei dem zu oxidierenden Stoff um Wasserstoff.

Der Raum 8 ist von einem Gehäuse 9 von dem Raum 10 getrennt, in dem sich das zu durchmischende Medium befindet.

Der oxidierende Stoff wird mit dem Oxidationsmittel am katalytischen Material 6 umgesetzt. Im Ausführungsbeispiel reagiert dabei Wasserstoff und Sauerstoff zu Wasser. Das Gemisch mit den Reaktionsprodukten und den nicht umgesetzten Edukten verlässt den Raum 8 durch einen Auslass in Richtung des unteren Blockpfeils.

Bei der exothermen Reaktion wird Wärme frei, die an den inneren Kern des Antriebszweigs übertragen wird. Das Material 5 erwärmt sich und ändert seine geometrischen Abmessungen. Beispielsweise kann es zu einer Längenkontraktion kommen, sodass sich der stabartige Antrieb 2 zusammenzieht.

Dadurch wird das drahtartige Verbindungselement 3 gespannt, sodass die Flanken des glockenartigen Elements 1 nach oben verformt werden. Die Stellung ist in Figur 1 dargestellt.

Bei der Verformung des Elements 1 wird Medium in Bewegung versetzt und es findet eine Durchmischung statt.

In einer zweiten Phase endet die Oxidationsreaktion am Material 6. Die Reaktion kommt beispielsweise zum Stillstand, weil kein neues oxidierendes Mittel mehr zugeführt wird bzw. im Raum 8 bereits verbraucht wurde. Ohne die exotherme Reaktion kühlt sich der stabartige Antrieb 2 ab. Beispielsweise führt dies zu einer Längenänderung, wodurch das drahtartige Verbindungselement 3 seine mechanische Spannung verliert und die Flanken bzw. Flügel des glockenförmigen Elements 1 wieder nach unten klappen in Figur 2 dargestellte Ausgangsposition. Dabei zu ergänzend oder alternativ ein Rückstellelement 10 eine Rückverformung bewirken.

Die zuvor beschriebenen Phasen wiederholen sich zyklisch.

## Patentansprüche

1. Anordnung zur Durchmischung eines Medium mit einem Element (1) zur Erzeugung einer Bewegung in dem Medium und mit einem Antrieb (2), wobei das Element (1) mit dem Antrieb (2) in Verbindung steht, wobei der Antrieb (2) ein erstes Material (5) zur Durchführung einer thermischen Änderung der geometrischen Abmessungen aufweist, das mit dem Element (1) zur Formänderung in Verbindung steht, wobei die Formänderung eine Durchmischung des Mediums bewirkt, **dadurch gekennzeichnet, dass** der Antrieb (2) ein zweites Material (6) zur Oxidation aufweist, das zur Übertragung von Wärme mit dem ersten Material (5) zur Durchführung der thermischen Änderung der geometrischen Abmessungen in Verbindung steht.

2. Anordnung zur Durchmischung nach Anspruch 1, **dadurch gekennzeichnet, dass** es sich bei dem ersten Material (5) um eine Formgedächtnislegierung, insbesondere eine Nickel-Titan-Legierung, handelt.

3. Anordnung zur Durchmischung nach einem der Ansprüche 1 bis 2, **dadurch gekennzeichnet, dass** das zweite Material (6) zur Oxidation um das erste Material (5) zur thermischen Änderung der geometrischen Abmessungen angeordnet ist.

4. Anordnung zur Durchmischung nach einem der Ansprüche 1 bis 3, **dadurch gekennzeichnet, dass** der Antrieb (2) einen stabartigen Kern aus dem ersten Material (5) zur Durchführung einer thermischen Längenänderung aufweist, um den das Material zur Oxidation angeordnet ist.

5. Anordnung zur Durchmischung nach einem der Ansprüche 1 bis 4, **dadurch gekennzeichnet, dass** das Element (1) zumindest teilweise aus einem elastischen Material, insbesondere einem gummielastischen Material, besteht.

6. Anordnung zur Durchmischung nach einem der Ansprüche 1 bis 5, **dadurch gekennzeichnet, dass** das Element (1) einen sichelförmigen Querschnitt aufweist, wobei das Element vorzugsweise als glockenförmiger Körper ausgebildet ist.

7. Anordnung zur Durchmischung nach einem der Ansprüche 1 bis 6, **dadurch gekennzeichnet, dass** der Antrieb (2) an einem Ende ortsfest festgelegt ist, wobei vorzugsweise das andere Ende über ein Verbindungselement (3) mit dem Element (1) in Verbindung steht.

8. Anordnung zur Durchmischung nach einem der Ansprüche 1 bis 7, **dadurch gekennzeichnet, dass** das Element (1) über ein Verbindungselement (3) mit dem Antrieb (2) in Wirkverbindung steht, das vorzugsweise drahtartig ausgebildet ist.

9. Anordnung zur Durchmischung nach einem der Ansprüche 1 bis 8, **dadurch gekennzeichnet, dass** die Anordnung zur Durchmischung ein Rückstellelement (10) zur Formänderung des Elements (1) aufweist.

10. Anordnung zur Durchmischung nach einem der Ansprüche 1 bis 9, **dadurch gekennzeichnet, dass** der Antrieb (2) in einem Raum (8) angeordnet ist, der einen Einlass (7) für Edukte zur Oxidation aufweist, wobei der Raum (8) vorzugsweise abgeschlossen ist gegenüber dem zu durchmischenden Medium.

11. Anordnung zur Durchmischung nach einem der Ansprüche 1 bis 10, **dadurch gekennzeichnet, dass** der Antrieb (2) in einem Raum (8) angeordnet ist, der einen Auslass für Produkte der Oxidation und nicht umgesetzte Edukte aufweist.

12. Verfahren zur Durchmischung eines Mediums, insbesondere mit einer Anordnung nach einem der Ansprüche 1 bis 11, mit folgenden Schritten:
- Oxidation an einem zweiten Material (6),
- Erzeugung von Wärme durch die Oxidation,
- Übertragung der Wärme an ein erstes Material (5),
- thermische Längenänderung des ersten Materials (5),
- Verformen eines Elements (1),
- Erzeugung einer Bewegung des Mediums,
- Abkühlung des ersten Materials (5),
- thermische Längenänderung des ersten Materials (5),
- Verformen des Elements (1),
- Erzeugung einer Bewegung des Mediums.

13. Verfahren nach Anspruch 12, **dadurch gekennzeichnet, dass** das erste Material (5) bei Erwärmung eine Kontraktion durchführt.

14. Verfahren nach Anspruch 12 oder 13, **dadurch gekennzeichnet, dass** das erste Material (5) bei Abkühlung eine Ausdehnung durchführt.

## Claims

1. Arrangement for mixing of a medium, having an element (1) for generating a movement in the medium and having a drive (2), with the element (1) being connected to the drive (2), where the drive (2) comprises a first material (5) for performing a thermal change in the geometric dimensions, which is connected to the element (1) for changing the shape, where the change in the shape brings about mixing of the medium, **characterized in that** the drive (2) comprises a second material (6) for oxidation which is connected for the transfer of heat to the first material (5) for performing the thermal change in the geometric dimensions.

2. Arrangement for mixing according to Claim 1, **characterized in that** the first material (5) is a shape memory alloy, in particular a nickel-titanium alloy.

3. Arrangement for mixing according to either of Claims 1 and 2, **characterized in that** the second material (6) for oxidation is arranged around the first material (5) for effecting the thermal change in the geometric dimensions.

4. Arrangement for mixing according to any of Claims 1 to 3, **characterized in that** the drive (2) has a rod-like core composed of the first material (5) for performing a thermal change in length, around which the material for oxidation is arranged.

5. Arrangement for mixing according to any of Claims 1 to 4, **characterized in that** the element (1) consists at least partly of an elastic material, in particular a rubber-elastic material.

6. Arrangement for mixing according to any of Claims 1 to 5, **characterized in that** the element (1) has a sickle-shaped cross section, with the element preferably being configured as a bell-shaped body.

7. Arrangement for mixing according to any of Claims 1 to 6, **characterized in that** the drive (2) is fixed in position at one end, with the other end preferably being connected via a connecting element (3) to the element (1).

8. Arrangement for mixing according to any of Claims 1 to 7, **characterized in that** the element (1) is operatively connected to the drive (2) via a connecting element (3) which preferably has a wire-like configuration.

9. Arrangement for mixing according to any of Claims 1 to 8, **characterized in that** the arrangement for mixing has a restoring element (10) for effecting the change in shape of the element (1).

10. Arrangement for mixing according to any of Claims 1 to 9, **characterized in that** the drive (2) is arranged in a space (8) which has an inlet (7) for starting materials for oxidation and is preferably closed off from the medium to be mixed.

11. Arrangement for mixing according to any of Claims 1 to 10, **characterized in that** the drive (2) is arranged in a space (8) which has an output for products of the oxidation and unreacted starting materials.

12. Process for mixing of a medium, in particular by means of an arrangement according to any of Claims 1 to 11, having the following steps:
- oxidation on a second material (6),
- generation of heat by means of the oxidation.
- transfer of the heat to a first material (5),
- thermal change in the length of the first material (5),
- deformation of an element (1),
- generation of a movement of the medium,
- cooling of the first material (5),
- thermal change in the length of the first material (5),
- deformation of the element (1),
- generation of a movement of the medium.

13. Process according to Claim 12, **characterized in that** the first material (5) performs a contraction on heating.

14. Process according to Claim 12 or 13, **characterized in that** the first material (5) performs an expansion on cooling.

## Revendications

1. Agencement de mélange d'un milieu, comprenant un élément (1) pour générer un déplacement dans le milieu et comprenant un entraînement (2), l'élément (1) étant en liaison avec l'entraînement (2), l'entraînement (2) présentant un premier matériau (5) pour réaliser une variation thermique des dimensions géométriques, lequel est en liaison avec l'élément (1) pour une variation de forme, la variation de forme provoquant un mélange du milieu, **caractérisé en ce que** l'entraînement (2) présente un deuxième matériau (6) pour l'oxydation, qui est en liaison pour le transfert de chaleur avec le premier matériau (5) pour effectuer la variation thermique des dimensions géométriques.

2. Agencement de mélange selon la revendication 1, **caractérisé en ce que** le premier matériau (5) est un alliage à mémoire de forme, en particulier un alliage de nickel-titane.

3. Agencement de mélange selon l'une quelconque des revendications 1 et 2, **caractérisé en ce que** le deuxième matériau (6) pour l'oxydation est disposé autour du premier matériau (5) pour la variation thermique des dimensions géométriques.

4. Agencement de mélange selon l'une quelconque des revendications 1 à 3, **caractérisé en ce que** l'entraînement (2) présente un noyau en forme de barre constitué du premier matériau (5) pour réaliser une variation de longueur thermique, autour duquel est disposé le matériau pour l'oxydation.

5. Agencement de mélange selon l'une quelconque des revendications 1 à 4, **caractérisé en ce que** l'élément (1) se compose au moins en partie d'un matériau élastique, en particulier d'un matériau ayant l'élasticité du caoutchouc.

6. Agencement de mélange selon l'une quelconque des revendications 1 à 5, **caractérisé en ce que** l'élément (1) présente une section transversale en forme de croissant, l'élément étant de préférence réalisé sous forme de corps en forme de cloche.

7. Agencement de mélange selon l'une quelconque des revendications 1 à 6, **caractérisé en ce que** l'entraînement (2) est attaché fixement à une extrémité, de préférence l'autre extrémité étant en liaison avec l'élément (1) par le biais d'un élément de liaison (3).

8. Agencement de mélange selon l'une quelconque des revendications 1 à 7, **caractérisé en ce que** l'élément (1) est en liaison fonctionnelle avec l'entraînement (2) par le biais d'un élément de liaison (3) qui est de préférence réalisé en forme de fil.

9. Agencement de mélange selon l'une quelconque des revendications 1 à 8, **caractérisé en ce que** l'agencement de mélange présente un élément de rappel (10) pour la variation de forme de l'élément (1).

10. Agencement de mélange selon l'une quelconque des revendications 1 à 9, **caractérisé en ce que** l'entraînement (2) est disposé dans un espace (8) qui présente une entrée (7) pour les éduits pour l'oxydation, l'espace (8) étant de préférence fermé par rapport au milieu à mélanger.

11. Agencement de mélange selon l'une quelconque des revendications 1 à 10, **caractérisé en ce que** l'entraînement (2) est disposé dans un espace (8) qui présente une sortie pour les produits de l'oxydation et les éduits n'ayant pas réagi.

12. Procédé de mélange d'un milieu, en particulier comprenant un agencement selon l'une quelconque des revendications 1 à 11, comprenant les étapes suivantes :
- oxydation sur un deuxième matériau (6),
- génération de chaleur par l'oxydation,
- transfert de la chaleur à un premier matériau (5),
- variation de longueur thermique du premier matériau (5),
- déformation d'un élément (1),
- mise en mouvement du milieu,
- refroidissement du premier matériau (5),
- variation de longueur thermique du premier matériau (5),
- déformation de l'élément (1),
- mise en mouvement du milieu.

13. Procédé selon la revendication 12, **caractérisé en ce que** le premier matériau (5) effectue une contraction lors du chauffage.

14. Procédé selon la revendication 12 ou 13, **caractérisé en ce que** le premier matériau (5) effectue une dilatation lors du refroidissement.
